# FASCICULE DE BREVET EUROPEEN

(11) **EP 1 299 249 B1**
(45) Date de publication et mention de la délivrance du brevet: **10.03.2004**
(21) Numéro de dépôt: 01965527.3
(22) Date de dépôt: 11.07.2001
(51) Int. Cl.: B43K 5/02, B43K 23/08, B43K 11/00

(54) **STYLO A PLUME**
FÜLLFEDERHALTER
FOUNTAIN PEN

(30) Priorité: 11.07.2000 FR 0009043
(43) Date de publication de la demande: 09.04.2003
(73) Titulaire: Jaques, Francois, 2000 Neuchatel (CH); Pulfer, Bernard, 1880 BEX (CH)
(72) Inventeur: Jaques, Francois, 2000 Neuchatel (CH); Pulfer, Bernard, 1880 BEX (CH)
(74) Mandataire: Marchand, André
(86) Numéro de dépôt international: PCT/IB2001/001697
(87) Numéro de publication internationale: WO 2002/004231

(56) Documents cités:
- WO-A-90/11899
- WO-A-98/21052
- DE-A- 4 038 915
- US-A- 1 551 019

## Description

La présente invention concerne un stylo comprenant une plume, un corps tubulaire et un réservoir d'encre.

Depuis l'invention du premier porte-plume qui comprenait simplement une plume à écrire fixée à l'extrémité d'un manche, le perfectionnement le plus remarquable apporté aux instruments pour écrire a été l'invention du stylo plume, comprenant un manche creux ou corps de stylo pourvu d'un réservoir d'encre et d'un système d'amenée de l'encre à la plume. Divers autres perfectionnements ont ensuite été imaginés pour améliorer la structure de la plume et le système d'amenée de l'encre à la plume.

Outre ces perfectionnements, le stylo plume est également un objet esthétique et fait l'objet de diverses recherches esthétiques portant sur ses deux éléments constitutifs essentiels que sont le corps et la plume, ainsi qu'accessoirement le capuchon.

Ces diverses recherches d'ordre esthétique n'ont généralement pas d'incidence sur les caractéristiques techniques du corps du stylo et de la plume et ne concernent que les aspects non fonctionnels de ces éléments, à savoir la forme extérieure du corps du stylo et la forme générale ou design de la plume. En pratique, le degré de liberté dans la recherche d'un effet esthétique nouveau demeure ainsi confiné dans les limites imposées par la fonction de ces éléments, le corps devant être un objet creux et fermé pour recevoir le réservoir d'encre et la plume devant être fixée au corps d'une manière lui permettant d'être alimentée par l'encre contenue dans le réservoir.

La présente invention est le fruit d'une démarche tout à fait différente dans la recherche d'un effet esthétique nouveau, et se fonde sur l'idée de modifier la structure même des éléments constitutifs d'un stylo plume pour obtenir une forme nouvelle se différenciant nettement de la forme d'un stylo plume classique.

Ainsi, la présente invention a pour objectif un stylo plume qui se distingue d'un stylo plume classique par une structure particulière de son corps ayant un impact important au plan esthétique.

Cet objectif est atteint par la prévision d'un stylo plume du type décrit ci-dessus, ayant un corps tubulaire à double paroi et un réservoir d'encre agencé entre la paroi extérieure et la paroi intérieure du corps du stylo, la paroi intérieure du corps du stylo étant fixe relativement à la paroi extérieure et visible depuis l'extérieur du stylo.

Selon un mode de réalisation, le corps du stylo comprend deux pièces tubulaires coaxiales, une pièce tubulaire externe formant la paroi extérieure du corps du stylo, une pièce tubulaire interne formant la paroi intérieure du corps du stylo, le réservoir d'encre étant agencé entre la face intérieure de la pièce tubulaire externe et la face extérieure de la pièce tubulaire interne.

Selon un mode de réalisation, la face extérieure de la pièce tubulaire interne présente une région de plus faible diamètre formant avec la face intérieure de la pièce tubulaire externe le réservoir d'encre, et comprend sur une région de plus fort diamètre au moins un sillon d'amenée de l'encre à la plume.

Selon un mode de réalisation, la face extérieure de la pièce tubulaire interne comprend deux canaux latéraux longitudinaux débouchant dans le réservoir, un canal central longitudinal agencé entre les deux canaux latéraux et une pluralité de sillons transversaux reliant le canal central aux deux canaux latéraux, le sillon d'amenée de l'encre prenant sa source dans le canal central.

Selon un mode de réalisation, la pièce tubulaire interne comprend une première pièce tubulaire sur laquelle sont emmanchées deux pièces tubulaires formant des entretoises d'assemblage de la première pièce tubulaire et de la pièce tubulaire externe, le réservoir d'encre s'étendant longitudinalement entre les bords des deux entretoises.

Selon un mode de réalisation, la pièce tubulaire externe est en un premier type de métal ou alliage et les pièces tubulaires formant entretoises sont en un second type de métal ou alliage d'une dureté moindre que celle du premier type de métal ou alliage.

Selon un mode de réalisation, la plume est formée par une extrémité amincie de la pièce tubulaire externe, comprenant une fente longitudinale faisant apparaître deux becs de plume.

Selon un mode de réalisation, le sillon d'amenée de l'encre se termine sous la fente séparant les becs de plume.

Selon un mode de réalisation, le corps du stylo a la forme d'un tube ouvert à ses deux extrémités, dont la paroi intérieure est visible depuis les deux extrémités du stylo.

Selon un mode de réalisation, le corps du stylo comprend un évent débouchant à l'extrémité arrière du corps du stylo, pour réguler la pression dans le réservoir et permettre le remplissage du réservoir par aspiration.

Selon un mode de réalisation, le stylo comprend un capuchon qui est solidaire d'un étui prévu pour recevoir le corps du stylo.

Selon un mode de réalisation, le capuchon est monté rotatif à une extrémité de l'étui.

La présente invention concerne également un dispositif pour écrire, comprenant un stylo selon l'invention et un dispositif de remplissage du réservoir d'encre du stylo comprenant un bloc de réception de l'extrémité arrière du stylo.

Selon un mode de réalisation, le bloc de réception comprend : une cavité de réception de l'extrémité arrière du stylo, comprenant au moins un joint coopérant avec la paroi extérieure du stylo ; une excroissance agencée dans la cavité de réception, s'emmanchant dans le stylo et comprenant au moins un joint coopérant avec la paroi intérieure du stylo ; et un moyen d'aspiration d'air comprenant un orifice d'aspiration débouchant dans la cavité de réception.

Ces objets, caractéristiques et avantages ainsi que d'autres de la présente invention seront exposés plus en détail dans la description suivante d'un exemple de réalisation d'un stylo plume selon l'invention, faite à titre non limitatif en relation avec les figures jointes parmi lesquelles :
- les figures 1A, 1B, 1C sont des vues de dessus, de dessous et de profil arrière d'un mode de réalisation d'un stylo plume selon l'invention,
- les figures 2A et 2B sont des vues de dessus et de dessous d'une pièce tubulaire externe formant l'enveloppe du stylo représenté en figures 1A et 1B,
- les figures 3A, 3B sont des vues de dessus et de dessous d'une pièce tubulaire interne présente dans le stylo représenté en figures 1A et 1B,
- la figure 4 représente un mode de réalisation de la plume d'un stylo selon l'invention,
- les figures 5A et 5B sont des vues en coupe d'un dispositif de remplissage du réservoir d'encre d'un stylo plume selon l'invention, avant et après le remplissage du réservoir, et
- les figures 6A et 6B représentent un mode de réalisation du capuchon d'un stylo plume selon l'invention, et illustrent les étapes d'insertion du stylo dans le capuchon.

Les figures 1A, 1B, 1C représentent respectivement par une vue de dessus, une vue de dessous et une vue de profil arrière un exemple de réalisation d'un stylo 1 selon l'invention. Le stylo 1 a l'aspect d'un tube ayant ses deux extrémités biseautées selon un angle déterminé, ici de l'ordre de 12° relativement à son axe longitudinal. En observant la tranche biseautée du stylo 1, il apparaît que celui-ci comprend un tube externe 10, qui forme la paroi extérieure ou enveloppe du stylo, et une pièce tubulaire interne 20 coaxiale au tube 10, qui forme la paroi intérieure du tube. La pièce interne 20 semble elle-même constituée par deux couches tubulaires distinctes 21, 22, la couche 22 entourant la couche 21 et présentant une épaisseur plus forte que la couche 21. Ces couches correspondent à des pièces 21, 22-1 et 22-2 mentionnées plus loin en relation avec la description d'un exemple de réalisation de la pièce interne 20.

A l'avant du stylo, l'extrémité du tube externe 10 va en s'amincissant en raison de sa coupe en biseau et forme une plume 11. L'extrémité amincie du tube 10 présente une fente longitudinale 12 permettant l'écoulement de l'encre jusqu'à l'extrémité de la plume 11 et faisant apparaître deux becs de plume 13, 14. L'extrémité arrière du stylo est biseautée de la même manière que l'extrémité avant pour des raisons esthétiques et de symétrie de l'ensemble, mais pourrait également, dans une variante de réalisation, présenter un profil de section droite.

Un tel stylo plume est d'un aspect surprenant en ce qu'il paraît entièrement creux vu de l'extérieur et semble dépourvu de tout système d'alimentation en encre. Selon l'invention, le corps du stylo comprend en réalité un réservoir d'encre dissimulé entre sa paroi intérieure et sa paroi extérieure, comme cela sera mieux compris en se référant aux figures 2A, 2B, et 3A, 3B.

Les figures 2A, 2B représentent le tube externe 10 avant son assemblage sur la pièce tubulaire interne 20, respectivement par une vue de dessus et une vue de dessous. Le tube 10 est par exemple en acier inoxydable et est emmanché en force sur la pièce tubulaire 20.

Sur les figures 3A, 3B, il apparaît que la pièce tubulaire interne 20 comprend un tube central 21 de même longueur que le tube externe 10 et deux portions de tube 22-1, 22-2 emmanchées sur les deux extrémités du tube central 21. Les portions de tube 22-1, 22-2 présentent un diamètre extérieur sensiblement égal au diamètre intérieur du tube externe 10 et forment des entretoises d'assemblage du tube externe 10 sur le tube central 21. Le tube central 21 est par exemple en acier inoxydable et les entretoises 22-1, 22-2 sont par exemple en un métal ou un alliage d'une dureté moindre que l'acier, par exemple du laiton.

Les entretoises 22-1, 22-2 s'étendent chacune sensiblement sur un tiers de la longueur du tube central 21 et font apparaître une région de longueur L où la face extérieure de la pièce tubulaire interne 20 présente un plus faible diamètre, ici le diamètre extérieur du tube 21. Ainsi, lorsque le tube externe 10 est emmanché sur la pièce tubulaire interne 20, cette région de plus faible diamètre forme un réservoir d'encre 24 qui est délimité dans le sens radial par la face extérieure du tube central 21 et la face intérieure du tube externe 10 (Fig. 2A), et est délimité dans le sens longitudinal par les bords des entretoises 22-1, 22-2 qui se trouvent en regard.

La pièce tubulaire interne 20 comprend d'autre part un système de distribution d'encre réalisé ici par gravure de canaux et de sillons à la surface de l'entretoise 22-2. Sur la figure 3A, on aperçoit ainsi sur le dessus de l'entretoise 22-2 :
- deux canaux latéraux longitudinaux 230, 231 débouchant dans le réservoir 24,
- un canal central longitudinal 232 agencé entre les deux canaux latéraux 230, 231,
- une pluralité de sillons transversaux 233 reliant le canal central 232 aux canaux latéraux 230, 231, ici trente-deux sillons gravés de chaque côté du canal 232, et
- un sillon central 234 prenant sa source dans le canal central 232, assurant l'écoulement de l'encre jusqu'à la plume 11 et se terminant à l'extrémité de l'entretoise 22-2, sous la fente 13 séparant les deux becs 13, 14 de la plume 11 (ce qui apparaît en superposant les figures 2A et 3A).

La pièce tubulaire interne 20 comprend également un canal 220 formant évent, pour maintenir le réservoir 24 à la pression atmosphérique et permettre l'écoulement de l'encre en direction de la plume. Le canal 220 est ici gravé à la surface de l'entretoise 22-1 et débouche à l'extrémité arrière du stylo. Comme on le verra plus loin, cet agencement du canal 220 permet d'assurer le remplissage du réservoir 24 au moyen d'un dispositif à dépression qui se fixe sur l'extrémité arrière du stylo.

Dans un mode de réalisation qui n'est cité ici qu'à titre d'exemple, le tube externe 10 présente un diamètre intérieur de l'ordre de 9,45 mm et un diamètre extérieur de l'ordre de 10 mm. Les entretoises présentent un diamètre intérieur de l'ordre de 8,00 mm et un diamètre extérieur de l'ordre de 9,45 mm. Le tube central 21 présente un diamètre intérieur de l'ordre de 7,6 mm et un diamètre extérieur de l'ordre de 8 mm. La longueur des tubes 10, 21 est de l'ordre de 185 mm, et celle des entretoises 22-1, 22-2 de l'ordre de 65 mm. Le réservoir 24 s'étend ainsi sur une longueur de 55 mm et présente un volume de l'ordre de 0,9 cm³. Les canaux 230, 231, 232 sont pratiqués sur une longueur de l'ordre de 37,5 mm et une profondeur de l'ordre de 0,3 mm, l'angle de gravure des canaux 230, 231 étant de l'ordre de 44° et l'angle de gravure du canal 232 de l'ordre de 26°. La largeur du sillon 232 est de l'ordre de 0,1 mm et sa profondeur de l'ordre de 0,3 mm. La largeur des sillons 233 est de l'ordre de 0,1 mm et leur profondeur est de l'ordre de 0,6 mm. La largeur du sillon 220 est de l'ordre de 0,025 mm et sa profondeur de l'ordre de 0,4 mm.

La plume 11, représentée schématiquement sur les figures 1A à 3B, est susceptible en pratique de divers modes de réalisation. A titre d'exemple, la figure 4 illustre un mode de réalisation dans lequel la plume 11 présente une zone de rétrécissement obtenue par usinage des bords latéraux des becs 13, 14, l'extrémité de la plume 11 présentant une largeur sensiblement constante. L'extrémité de l'entretoise 22-2, qui sert de support au sillon 234, n'est pas usinée comme la plume 11 et conserve la forme conférée par le biseautage.

La présente invention est bien entendu susceptible de diverses autres variantes et modes de réalisation, notamment en ce qui concerne les dimensions et la structure des pièces décrites ci-dessus et les matériaux utilisés pour les réaliser. Notamment, la paroi intérieure ou extérieure du corps d'un stylo selon l'invention n'a pas nécessairement un profil cylindrique et peut présenter un profil ovale ou sensiblement carré selon l'effet esthétique recherché. D'autre part, dans un mode de réalisation avantageux visant à réduire le prix de revient du stylo selon l'invention, la pièce interne 20 est réalisée en un seul bloc par injection d'une matière plastique dans un moule.

De façon générale, il apparaîtra clairement à l'homme de l'art que le stylo plume selon l'invention présente deux caractéristiques principales pouvant être mises en oeuvre chacune indépendamment de l'autre. Une caractéristique consiste dans le fait de prévoir une plume formée par un prolongement du matériau formant l'enveloppe du corps du stylo, ici le tube externe 10. L'autre caractéristique consiste dans le fait de prévoir un corps de stylo tubulaire ayant un réservoir d'encre logé entre sa paroi extérieure et sa paroi intérieure. Ainsi, une plume classique pourrait être fixée sur un corps de stylo selon l'invention, et un corps de stylo classique pourrait être revêtu d'une enveloppe métallique se prolongeant sous la forme d'une plume. La combinaison de ces deux caractéristiques constitue toutefois le mode de réalisation préféré de l'invention car elle permet de prévoir un corps de stylo ouvert à ses deux extrémités, la plume n'obstruant pas l'extrémité avant du stylo et formant un prolongement harmonieux du corps du stylo.

Il entre toutefois dans le cadre de la présente invention de prévoir un stylo dont le corps a la structure décrite plus haut, tout en ayant une extrémité obstruée par un objet, une pièce quelconque ou par une paroi.

En raison de la structure particulière du stylo selon l'invention, il entre également dans le concept inventif général de la présente invention de prévoir un dispositif permettant de recharger le réservoir d'encre de ce stylo. Un tel dispositif 30 de remplissage du réservoir d'encre est représenté en coupe sur les figures 5A et 5B. Sur ces figures, le stylo 1 est représenté respectivement avant et après remplissage de son réservoir, et a son extrémité arrière engagée dans le dispositif 30 et son extrémité avant trempée dans un encrier. L'ensemble formé par le stylo 1 et le dispositif de remplissage 30 constitue un dispositif pour écrire.

Le dispositif de remplissage 30 comprend un bloc 31 dans lequel est pratiquée une cavité 32 de réception de l'extrémité arrière du stylo 1. La cavité 32 comprend une excroissance cylindrique 34 venant s'emmancher dans la partie creuse de l'extrémité arrière du stylo. La cavité 32 est rendue étanche grâce à trois joints annulaires 33 agencés sur paroi intérieure de la cavité 32, à l'embouchure de la cavité 32, qui coopèrent avec la paroi extérieure du stylo, et grâce à trois joints annulaires 35 agencés autour de l'excroissance cylindrique 34, qui coopèrent avec la paroi intérieure du stylo.

La cavité de réception 32 est mise en dépression au moyen d'un système de pompage classique, intégré ici dans le bloc 31, comprenant un piston 36 monté coulissant dans une cavité cylindrique 37 grâce à un système à vis et à molette 38. La cavité 37 communique avec la cavité de réception 32 par l'intermédiaire d'un orifice d'aspiration 39. Lorsque le piston 36 est tiré vers l'arrière par une rotation de la molette 38, la dépression dans la cavité 32 se communique au réservoir d'encre 24 par l'intermédiaire du canal 220 formant évent, décrit plus haut, qui débouche dans la cavité 32. A l'autre extrémité du stylo, de l'encre est ainsi aspirée dans le réservoir 24 par l'intermédiaire de la plume, du sillon et des canaux reliant la plume au réservoir 24.

Il relève également du concept inventif général de la présente invention de prévoir un capuchon pour un tel stylo plume. Ici, l'idée de la présente invention est de prévoir un capuchon solidaire d'un étui prévu pour recevoir le corps du stylo. En effet, l'extrémité arrière du corps du stylo a la forme d'un tube creux dans le mode de réalisation préféré de la présente invention. Elle pourrait ainsi recevoir par mégarde de petits objets qui pourraient se bloquer à l'intérieur du corps. Elle pourrait également recevoir des saletés, par exemple si le stylo tombait sur un sol terreux ou poussiéreux ou tombait dans du sable. Il est donc avantageux, mais nullement impératif, d'associer aux moyens de protection de la plume des moyens de protection de l'ensemble du stylo. Ainsi, l'utilisateur est naturellement amené à protéger l'ensemble du stylo lorsqu'il ne s'en sert pas.

Les figures 6A et 6B représentent un exemple de réalisation d'un étui/capuchon selon l'invention, comprenant un étui 40 de forme étroite et longitudinale adaptée à la forme du stylo, pour le rangement et le transport du stylo, et une pièce 41 de réception de la plume 11, solidaire de l'étui 40, formant capuchon. La pièce de réception 41 comprend un évidement pour recevoir l'extrémité de la plume 11, et est montée rotative à l'une des extrémités de l'étui 40. La pièce de réception 41 a par exemple la forme d'une boule montée autour d'un axe (non représenté) passant par son centre, et est maintenue en position de réception de la plume grâce à une bille 42 coopérant avec une encoche à bords arrondis, la bille étant poussée dans l'encoche par un ressort 43. Sur les figures 6A, 6B, la bille 42 et le ressort 43 sont agencés dans un évidement pratiqué dans l'étui 40 et l'encoche est agencée à la surface de la pièce de réception 41. La bille 42 et le ressort peuvent également être agencés dans un logement pratiqué dans la pièce de réception 41, la bille 42 coopérant alors avec une encoche pratiquée à la surface de l'étui 40.

Ainsi, la plume 11 est tout d'abord engagée dans la pièce de réception 41 en maintenant le stylo sensiblement droit. Le stylo est ensuite basculé dans l'étui 40 par un mouvement de rotation de la pièce 41 autour de son axe. Un couvercle 44 est ensuite rabattu sur l'étui.

## Revendications

1. Stylo (1) comprenant une plume (11), un corps tubulaire et un réservoir d'encre (24), **caractérisé en ce que** le corps tubulaire est à double paroi (10, 20) et **en ce que** le réservoir d'encre (24) est agencé entre la paroi extérieure (10) et la paroi intérieure (20) du corps du stylo, la paroi intérieure (20) du corps du stylo étant fixe relativement à la paroi extérieure (10) et visible depuis l'extérieur du stylo.

2. Stylo selon la revendication 1, dans lequel le corps du stylo comprend deux pièces tubulaires coaxiales (10, 20), une pièce tubulaire externe (10) formant la paroi extérieure du corps du stylo, une pièce tubulaire interne (20) formant la paroi intérieure du corps du stylo, le réservoir d'encre étant agencé entre la face intérieure de la pièce tubulaire externe (10) et la face extérieure de la pièce tubulaire interne (20).

3. Stylo selon la revendication 2, dans lequel la face extérieure de la pièce tubulaire interne (20) présente une région de plus faible diamètre (24) formant avec la face intérieure de la pièce tubulaire externe (10) le réservoir d'encre, et comprend sur une région de plus fort diamètre au moins un sillon (234) d'amenée de l'encre à la plume (11).

4. Stylo selon la revendication 3, dans lequel la face extérieure de la pièce tubulaire interne (20) comprend deux canaux latéraux longitudinaux (230, 231) débouchant dans le réservoir (24), un canal central longitudinal (232). agencé entre les deux canaux latéraux (230, 231) et une pluralité de sillons transversaux (233) reliant le canal central (232) aux deux canaux latéraux (230, 231), le sillon (234) d'amenée de l'encre prenant sa source dans le canal central (232).

5. Stylo selon l'une des revendications 2 à 4, dans lequel la pièce tubulaire interne (20) comprend une première pièce tubulaire (21) sur laquelle sont emmanchées deux pièces tubulaires (22-1, 22-2) formant des entretoises d'assemblage de la première pièce tubulaire (21) et de la pièce tubulaire externe (10), le réservoir d'encre (24) s'étendant longitudinalement entre les bords des deux entretoises (22-1, 22-2).

6. Stylo selon la revendication 5, dans lequel la pièce tubulaire externe (10) est en un premier type de métal ou alliage et les pièces tubulaires formant entretoises (22-1, 22-2) sont en un second type de métal ou alliage d'une dureté moindre que celle du premier type de métal ou alliage.

7. Stylo selon l'une des revendications 2 à 6, dans lequel la plume (11) est formée par une extrémité amincie de la pièce tubulaire externe (10), comprenant une fente longitudinale (12) faisant apparaître deux becs de plume (13, 14).

8. Stylo selon la revendication 7 et l'une des revendications 3 et 4, **caractérisé en ce que** le sillon (234) d'amenée de l'encre se termine sous la fente (12) séparant les becs de plume (13, 14).

9. Stylo selon l'une des revendications 7 et 8, dans lequel le corps du stylo a la forme d'un tube ouvert à ses deux extrémités, dont la paroi intérieure (20, 21) est visible depuis les deux extrémités du stylo.

10. Stylo selon l'une des revendications 1 à 9, dans lequel le corps du stylo comprend un évent (220) débouchant à l'extrémité arrière du corps du stylo, pour réguler la pression dans le réservoir et permettre le remplissage du réservoir par aspiration.

11. Stylo selon l'une des revendications 1 à 10, comprenant un capuchon (41) qui est solidaire d'un étui (40) prévu pour recevoir le corps du stylo.

12. Stylo selon la revendication 11, comprenant un capuchon (41) qui est monté rotatif à une extrémité de l'étui (40).

13. Dispositif pour écrire, **caractérisé en ce qu'**il comprend un stylo selon l'une des revendications 1 à 12, et un dispositif (30) de remplissage du réservoir d'encre du stylo comprenant un bloc (31) de réception de l'extrémité arrière du stylo.

14. Dispositif selon la revendication 13, dans lequel le bloc de réception (31) comprend :
- une cavité (32) de réception de l'extrémité arrière du stylo, comprenant au moins un joint (33) coopérant avec la paroi extérieure du stylo,
- une excroissance (34) agencée dans la cavité de réception, s'emmanchant dans le stylo et comprenant au moins un joint (35) coopérant avec la paroi intérieure du stylo, et
- un moyen d'aspiration d'air (36, 37) comprenant un orifice d'aspiration (39) débouchant dans la cavité de réception (32).

## Claims

1. Pen (1) including a nib (11), a tubular body and an ink tank (24) **characterized by** a double wall forming the tubular body (10, 20) and by an ink tank (24) located between the external wall (10) and the internal wall (20) of the pen body relatively fixed to the external wall (10) and visible from the exterior of the pen.

2. According to claim 1, pen into which the pen's body includes two coaxial tubular pieces (10, 20) , one external tubular piece (10) forming the external wall of the pen's body one internal tubular piece (20) forming the internal wall of the pen's body, the ink tank being located betweem the interior side of the external tubular piece (10) and the exterior side of the internal tubular piece.

3. According to claim 2, pen into wich the exterior side of the internal tubular piece (20) shows a lower diameter area (24) forming with the interior side of the external tubular piece (10) the ink tank, and which includes a larger diameter area at least furrow (234) leading the ink to the nib (11).

4. According to claim 3, pen into which the exterior side of the internal tubular piece (20) includes two longitudinal lateral channels (230, 231) going to the tank (24), one central longitudinal channel (232) located between the two lateral channels (230, 231) and a plurality of transversal furrows (233) linking the central channel (232) to the two lateral channels (230, 231), the furrow (234) leading the ink to the nib taking its source in the central channel (232).

5. According to claims 2 to 4, pen into wich the internal tubular piece (20) includes a first tubular piece (21) onto which two tubular pieces are fixed (21-1, 22-2) forming assembling joints of the first tubular piece (21) and of the external tubular piece (10), the ink tank (24) spreading longitudindly between the edges of the two interties (21-1, 22-2).

6. According to claim 5, pen into which the external tubular piece (10) is a first type of metal or alloy and the tubular pieces forming assembling joints (22-1, 22-2) are a second type of metal or alloy with a lower toughness than the one of the first type of metal or elloy.

7. According to claims 2 to 6, pen into which the nib (11) is made by the slim extremity of the external tubular piece (10) including a longitudinal slit (12) from which two nib beaks appear (13, 14).

8. According to claim 7, and one of claims 3 and 4, pen **characterized by** the furrow leading the ink to the nib. (234) which ends under the slit (12) dividing the nib beaks (13, 14).

9. According to one of the claims 7 and 8, pen into which the body of the pen has the shape of a tube opened at its two extremities, and from which the interior wall (20, 21) is visible from the two extremities of the pen.

10. According to one of the claims 1 to 9, pen into which the body of the pen includes a venthole (220) leading to the back extremity of the pen' s body to regulate the tank pressure and to allow the tank to be filled up by sucking.

11. According to one of the claims 1 to 10, pen including a cap (41) which is bound up with a case (40) designed to receive the pen's body.

12. According to claim 11, pen including a cap (41) which is fixed rotary to one extremity of the case (40).

13. Device designed to write, including a pen according claims 1 to 12, and a device (30) designed to fill up the ink tank of the pen including a receiving block (31) located at the back extremity of the pen.

14. According to claim 13, device into which the receiving block (31) includes:
- a receiving cavity (32) located at the back extremity of the pen, including at least a joint (33) cooperating with the exterior wall of the pen.
- excrescence (34) located into the receiving cavity, going into the pen and including least a joint (35) cooperating with the interior wall of the pen and
- an airsucking mean (36, 37) including a sucking orifice (39) leading to the receiving cavity (32).

## Patentansprüche

1. Füllfederhalter (1), bestehend aus einer Feder (11), einem Rohrkörper und einem Tintenbehälter (24). Bezeichnend daran ist, dass der Rohrkörper doppelwandig ist (10, 20), und der Tintenbehälter (24) sich zwischen der Aussenwand (10) und der Innenwand (20) des Füllfederhalter-Körpers befindet. Die Innenwand (20) ist unbeweglich gegenüber der Aussenwand (10) und sichtbar von ausserhalb des Füllfederhalters.

2. Füllfederhalter gemäss Anforderung 1, bei welchem der Füllfederhalter-Körper aus zwei gleichachsigen Rohrstücken (10, 20) besteht: aus einem äusseren Rohrstück (10), das die Aussenwand des Füllfederhalterkörpers bildet, und einem inneren Rohrstück (20), das die Innenwand des Füllfederhalter-Körpers bildet. Der Tintenbehälter befindet sich zwischen der Innenseite des äusseren Rohrstücks (10) und der Aussenseite des inneren Rohrstücks (20).

3. Füllfederhalter gemäss Anforderung 2, bei welchem die Aussenseite des inneren Rohrstücks (20) einen Abschnitt mit kleinerem Durchmesser aufweist (24). Dieser Abschnitt bildet zusammen mit der Innenseite des äusseren Rohrstücks (10) den Tintenbehälter. Ein anderer Abschnitt der Aussenseite des inneren Rohrstücks (20) mit grösserem Durchmesser enthält mindestens eine Rinne (234) für den Tintenzufluss zur Feder (11).

4. Füllfederhalter gemäss Anforderung 3, bei welchem die Aussenseite des inneren Rohrstücks (20) zwei seitlich gelegene längs verlaufende Kanäle (230, 231) aufweist, die in den Tintenbehälter (24) münden. Ein längs verlaufender Mittelkanal (232) befindet sich zwischen den beiden seitlichen Kanälen (230, 231), und mehrere Querrinnen (233) verbinden den Mittelkanal (232) mit den beiden seitlichen Kanälen (230,231). Die Tintenzufluss-Rinne (234) beginnt im Mittelkanal (232).

5. Füllfederhalter gemäss einer der Anforderungen 2 bis 4, bei welchem das innere Rohrstück (20) aus einem ersten Rohrstück (21) besteht, auf das zwei Rohrstücke (22-1, 22-2) aufgesteckt sind. Diese sind Verbindungsstücke, die das erste Rohrstück (21) und das äussere Rohrstück (10) zusammenhalten.Der Tintenbehälter (24) erstreckt sich in Längsrichtung zwischen den Rändern der beiden Zwischenstücke (22-1, 22-2).

6. Füllfederhalter gemäss Anforderung 5, bei welchem das äussere Rohrstück (10) aus einem ersten Metall oder einer ersten Metall-Legierung besteht, und die Rohrstücke, die die Zwischenstücke (22-1, 22-2) bilden, aus einem zweiten Metall oder einer zweiten Metall-Legierung bestehen, welche weniger hart ist als das erste Metall oder die erste Metall-Legierung.

7. Füllfederhalter gemäss einer der Anforderungen 2 bis 6, bei welchem die Feder (11) durch ein sich verjüngendes Ende des äusseren Rohrstückes (10) gebildet wird, das einen längs verlaufenden Einschnitt (12) aufweist, wodurch zwei Federspitzen (13, 14) entstehen.

8. Füllfederhalter gemäss Anforderung 7 und einer der Anforderungen 3 und 4, bei welchem die Tintenzufluss-Rinne (234) unter dem Einschnitt (12) endet, der die beiden Federspitzen (13, 14) trennt

9. Füllfederhalter gemäss einer der Anforderungen 7 und 8, bei welchem der Füllfederhalter-Körper die Form eines an beiden Enden offenen Rohres hat, dessen Innenwand (20, 21) von beiden Enden des Füllfederhalters aus sichtbar ist.

10. Füllfederhalter gemäss einer der Anforderungen 1 bis 9, bei welchem der Füllfederhalter-Körper einen Luftkanal (220) besitzt, der aus dem hinteren Ende des Füllfederhalter-Körpers austritt, und der den Druck im Behälter reguliert. Der Luftkanal (220) ermöglicht das Auffüllen des Behälters durch Ansaugen.

11. Füllfederhalter gemäss einer der Anforderungen 1 bis 10, der eine Kappe (41) besitzt, welche an einem Etui (40) befestigt ist, in dem der Füllfederhalter-Körper versorgt werden kann.

12. Füllfederhalter gemäss Anforderung 11, welcher eine Kappe (41) besitzt, die durch einen Drehmechanismus an einem Ende des Etuis (40) befestigt ist.

13. Vorrichtung zum Schreiben, welche einen Füllfederhalter gemäss den Anforderungen 1 bis 12 umfasst, so wie eine Vorrichtung (30) zum Auffüllen des Tintenbehälters des Füllfederhalters, welche aus einem auf das hintere Ende des Füllfederhalters passenden Block (13) besteht.

14. Vorrichtung gemäss Anforderung 13, bei welcher der Block (31) folgende Teile umfasst:
- eine Höhlung (32), die auf das hintere Ende des Füllfederhalters passt und mindestens eine Verbindung (33) enthält, welche mit der Aussenwand des Füllfederhalters in Verbindung tritt.
- eine Ausstülpung (34) innerhalb der Höhlung, die in den Füllfederhalter eingesteckt wird und mindestens eine Verbindung (35) enthält, welche mit der Innenwand des Füllfederhalters in Verbindung tritt , und
- eine Einrichtung zum Ansaugen der Luft (36, 37), die eine Aspirationsöffnung (39) besitzt, welche in die Höhlung (32) mündet.
